# EUROPÄISCHE PATENTSCHRIFT

(11) **EP 1 704 283 B1**
(45) Veröffentlichungstag und Bekanntmachung des Hinweises auf die Patenterteilung: **23.02.2011**
(21) Anmeldenummer: 04819673.7
(22) Anmeldetag: 10.11.2004
(51) Int. Cl.: E01C 23/088, E01C 23/06

(54) **SELBSTFAHRENDE MASCHINE ZUM HERSTELLEN VON FAHRBAHNEN**
AUTOMOTIVE MACHINE FOR PRODUCING CARRIAGEWAYS
MACHINE AUTOMOTRICE SERVANT A REALISER DES VOIES DE CIRCULATION

(30) Priorität: 04.12.2003 DE 10357074
(43) Veröffentlichungstag der Anmeldung: 27.09.2006
(73) Patentinhaber: Wirtgen GmbH, 53578 Windhagen (DE)
(72) Erfinder: MANNEBACH, Thomas, 56729 Langenfeld (DE); BUSLEY, Peter, 53545 Linz am Rhein (DE); BUHR, Karsten, D-56594 Willroth (DE); HÄHN, Günter, 53639 Königswinter (DE)
(74) Vertreter: von Kreisler Selting Werner
(86) Internationale Anmeldenummer: PCT/EP2004/052902
(87) Internationale Veröffentlichungsnummer: WO 2005/054578

(56) Entgegenhaltungen:
- WO-A-96/24725
- DE-A1- 3 921 875
- DE-A1- 19 513 551
- DE-C- 719 441
- US-A- 2 062 232
- US-A- 2 111 134
- US-A- 5 354 147

## Beschreibung

Die Erfindung betrifft eine selbstfahrende Maschine zum Herstellen von Fahrbahnen nach dem Oberbegriff des Anspruchs 1. Derartige Maschinen werden für die Materialaufbereitung, nämlich das Stabilisieren ungenügend tragfähiger Böden, das Pulverisieren von harten Asphaltdecken, bis hin zum Recyclen von gebundenen oder ungebundenen Fahrbahnoberflächen benötigt.

Die bekannten Baumaschinen weisen meistens eine in einer Arbeitskammer umlaufende Arbeitswalze auf, die zur Anpassung an die erforderliche Frästiefe und zur bearbeitende Oberfläche in der Regel höhenverstellbar angeordnet ist. Eine Neigungsverstellung kann mit Hilfe des Fahrwerks erfolgen.

In dieser Arbeitskammer, die von einer Haube begrenzt wird, finden, angepasst an die jeweiligen Anwendungen die jeweiligen Prozesse statt, wie z.B. Ablösen und Zerkleinern des abgefrästen Fahrbahnmaterials, Zugabe von Bindemitteln, Vermischen und Verteilen von zugesetzten Materialen. Eine detaillierte Erläuterung der mit derartigen Maschinen zu lösenden Aufgaben und der auftretenden Probleme, ist der WO 96/24725 zu entnehmen, auf die hiermit inhaltlich Bezug genommen wird.

Bei der dort beschriebenen Baumaschine ist die Haube fest mit dem Maschinenrahmen verbunden. Der Verbrennungsmotor für die Antriebsleistung ist auf einer Schwenkkonsole befestigt, in deren Schwenkarmen auch die Fräswalze beidseitig gelagert ist. Die Einheit bestehend aus Schwenkkonsole mit Verbrennungsmotor und Schwenkarme mit Fräswalze ist in dem Maschinenrahmen schwenkbar gelagert. Diese Anordnung beeinflusst jeden Energie-, Stoff-und Signalfluss von und zur dem Verbrennungsmotor in nachteiliger Weise.

Ein weiterer Stand der Technik ist aus der DE 3921875 bekannt. Die darin beschriebene Maschine weist eine zwischen zwei Schwenkarmen gelagerte Fräswalze auf, die von einer höhenverstellbaren Haube umgeben ist. Der Verbrennungsmotor für den Antrieb weist eine Hydraulikpumpe für den Fräsantrieb und eine Fahrpumpe auf, die an einem in Längsrichtung vor der vorderen Fahrwerksachse angeordneten Verbrennungsmotor angekoppelt sind. Hier ist der Verbrennungsmotor zwar ortsfest am Maschinenrahmen angeordnet, aber in unvorteilhafter Weise vor dem Fahrstand, was die Sicht behindert und insbesondere vor der Vorderachse, was die Lage des Maschinenschwerpunktes nachteilig beeinflusst. Außerdem besitzt der hydraulische Antrieb für die Fräswalze einen schlechten Wirkungsgrad.

Die in der DE 719441 beschriebene manuell zu bedienende Vorrichtung zum Schleifen oder Aufrauhen von Straßendecken weist eine Schleifwalze auf, mit der die Straßenoberfläche geglättet oder aufgerauht werden soll. Desweiteren soll mit der Maschine ein Schleifen von Parkettböden und ein Profilieren von Steinen möglich sein.

Die US 5354147 beschreibt einen Stand der Technik mit den Merkmalen des Oberbegriffs. Nachteilig ist dabei der erhebliche konstruktive Aufwand und die ungünstige Gewichtsverteilung des Maschinengewichts durch den vor der Vorderachse eingebauten Verbrennungsmotor. Die Anordung des Motors in Längsrichtung macht ein zusätzliches Getriebe erforderlich, welches die Maschine teurer und anfälliger macht und den Wirkungsgrad des Fräswalzenantriebes herabsetzt.

Der Erfindung liegt die Aufgabe zugrunde ausgehend von einem Stand der Technik nach US 5354147, eine setbstfahrende Maschine zum Herstellen von Fahrbahnen zu schaffen, bei der ein mechanischer direkter Antrieb der Fräswalze bei einem insgesamt steiferen Antriebssystem und verbesserter Schwerpunktlage ermöglicht wird.

Zur Lösung dieser Aufgabe dienen die Merkmale des Anspruchs 1.

Die Erfindung sieht vor, dass der Verbrennungsmotor ortsfest an dem Maschinenrahmen zwischen den Schwenkarmen angeordnet ist und dass mindestens eine mechanische Kraftübertragungseinrichtung mit der in den Schwenkarmen gelagerten Fräswalze um die Achse der Abtriebswelle des Verbrennungsmotors schwenkbar ist.

Der Vorteil des mechanischen Antriebs besteht darin, dass aufgrund der direkten Kopplung des Verbrennungsmotors mit der Fräswalze ein höheres Drehmoment realisierbar ist und die Antriebsverluste geringer sind, da keine mechanische Energie zunächst in hydraulische Energie umgewandelt werden muss und dann wieder zurück in mechanische Energie. Gleichzeitig ist das Antriebssystem steifer im Vergleich zu einem hydraulischen Antriebssystem.

Die Anordnung der Abtriebswelle des Verbrennungsmotors parallel zur Achse der Fräswalze ermöglicht es in vorteilhafter Weise, die Fräswalze mit der Kraftübertragungseinrichtung um die Drehachse der Abtriebswelle zu verschwenken, ohne das zusätzliche mechanische Elemente erforderlich sind. Dabei kann der Verbrennungsmotor in vorteilhafter Weise relativ zur Fahrtrichtung quer eingebaut werden. Dadurch dass der Verbrennungsmotor ortsfest an dem Maschinenrahmen befestigt ist, müssen Ansaug- und Auspuffrohre und Versorgungsleitungen (wie z. B. für Kraftstoff, Kühlflüssigkeit, Motorelektrik, Hydraulik,etc.) nicht beweglich gestaltet sein.

Die Anordnung des Verbrennungsmotors zwischen der Lagerung der Schwenkarme in dem Maschinenrahmen hat den Vorteil einer platzsparenden Bauweise und ermöglicht es, die Kraftübertragungseinrichtung direkt mit der Abtriebswelle am Verbrennungsmotor zu koppeln.

Zwischen der Abtriebswelle und der Kraftübertragungseinrichtung kann eine Schaltkupplung auch in Kombination mit einem Pumpenverteilergetriebe angeordnet sein.

Bei einem bevorzugten Ausführungsbeispiel ist vorgesehen, dass die Abtriebswelle des Verbrennungsmotors koaxial zur Kurbelwellenachse des Verbrennungsmotors ist.

Ein Fahrstand ist vorzugsweise in Fahrtrichtung vor dem Verbrennungsmotor angeordnet. In besonders vorteilhafter Ausgestaltung kann der Fahrstand vor den Vorderrädern angeordnet sein. Diese Anordnung hat auch den Vorteil, dass der Fahrstand in Querrichtung verfahrbar sein kann.

Das Fahrwerk kann vordere und hintere Räder aufweisen, wobei die vorderen oder die hinteren oder alle Räder angetrieben sind. Der Fahrstand kann vorzugsweise vor den Achsen der vorderen Räder angeordnet sein.

Das Fahrwerk weist vorzugsweise vordere lenkbare und/oder hintere lenkbare Räder auf.

Die Anordnung des Verbrennungsmotors zwischen den Fahrwerksachsen ist zur Gewichtsverteilung günstig und ermöglicht, den Anpressdruck auf die Fräswalze zu erhöhen.

Es versteht sich, dass das Fahrwerk anstelle von Rädern auch andere Antriebsmittel, z.B. Gleisketten, aufweisen kann. Das bevorzugte Ausführungsbeispiel ist mit Einzelrädern versehen, die allerdings auch gemeinsam steuerbar sind.

Mindestens einer der schwenkbar in dem Maschinenrahmen gelagerten Schwenkarme nimmt die Kraftübertragungseinrichtung zwischen dem Verbrennungsmotor und der Fräswalze auf.

Grundsätzlich besteht allerdings auch die Möglichkeit, die Abtriebswelle an beiden Seiten des quer eingebauten Verbrennungsmotors herauszuführen und in beiden Schwenkarmen eine Kraftübertragungseinrichtung vorzusehen. Wenn eine mechanische Kraftübertragungseinrichtung nur auf einer Seite vorgesehen ist, kann auf der anderen Seite der Schwenkarm flach gestaltet sein, so dass auf dieser sogenannten Nullseite ein kantennahes Fräsen möglich ist, d.h. der Abstand der Stirnkante der Fräswalze von einem Hindernis kann auf dieser Nullseite minimiert werden.

Die Fräswalze ist mit einer ein Gelenkgetriebe aufweisenden und an dem Maschinenrahmen befestigten Hubeinrichtung gekoppelt, mit deren Hilfe die Frästiefe einstellbar ist.

Die Fräswalze kann an beiden Stirnseiten mit jeweils einer Hubeinrichtung gekoppelt sein, wobei die Bewegungen beider Hubeinrichtungen synchronisiert ist.

Die Hubeinrichtung kann im Einzelnen zwei parallel zueinander verlaufende Zugstangen aufweisen, die beiderseits an der Fräswalze an den Schwenkarmen gelenkig befestigt sind.

Die Hubeinrichtung kann mindestens einen zweiarmigen Hebel aufweisen, dessen ein Hebelarm mit dem freien Ende der Zugstangen verbunden ist und dessen anderer Hebelarm mit einer an dem Maschinenrahmen befestigten Kolbenzylindereinheit gelenkig gekoppelt ist.

Das Gelenkgetriebe ermöglicht die Übertragung hoher Kräfte aufgrund der Hebelverhältnisse und ermöglicht bei geringer Bauhöhe einen großen Hub.

Bei beidseitiger Anordnung von zweiarmigen Hebeln, ist vorgesehen, dass beide Hebel durch eine parallel zur Achse der Fräswalze verlaufende, in dem Maschinenrahmen gelagerte Kopplungseinrichtung, z.B. ein Verbindungsrohr, drehfest miteinander verbunden sind.

Im Folgenden werden unter Bezugnahme auf die Zeichnungen Ausführungsbeispiele der Erfindung näher erläutert. Es zeigen:
- Fig. 1: eine Seitenansicht der erfindungsgemäßen Maschine, in der sich die Fräswalze in einer Ruheposition befindet,
- Fig. 2: eine Abbildung gemäß Fig. 1, in der die Fräswalze sich in der Fräsposi- tion befindet,
- Fig. 3: eine Draufsicht auf die erfindungsgemäße Maschine,
- Fig. 4: ein zweites Ausführungsbeispiel mit ortsfest an dem Maschinenrahmen befestigter Haube, und
- Fig. 5: eine Draufsicht auf die Maschine gemäß Fig. 4.

Fig. 1 zeigt die Maschine 1 zum Herstellen und Bearbeiten von Fahrbahnen durch Stabilisieren ungenügend tragfähiger Böden, oder durch Recyclen von Straßendecken, mit einem von einem Fahrwerk 2 getragenen Maschinenrahmen 4. Das Fahrwerk 2 weist jeweils zwei hintere und vordere Räder 6, 8 auf, die höhenverstellbar an Hubsäulen 12 befestigt sind und die unabhängig voneinander oder auch synchron zueinander angehoben und abgesenkt werden können. Es versteht sich, dass anstelle der Rädern 6, 8 auch andere Antriebsmittel z.B. auch Gleisketten, vorgesehen sein können. Die Hubsäulen 12 sind an dem Maschinenrahmen 4 befestigt.

Beide aus den vorderen bzw. hinteren Rädern 6,8 gebildeten Fahrwerksachsen können lenkbar sein.

An dem Maschinenrahmen 4 ist über den Vorderrädern 8 oder vor den Vorderrädern 8 wie in Fig. 1 und 2 ersichtlich ein Fahrstand 10 für eine Bedienungsperson angeordnet, wobei ein Verbrennungsmotor 32 für den Fahrantrieb und für den Antrieb einer Fräswalze 20 hinter dem Fahrer angeordnet ist. Auf diese Weise kann der Fahrstand 10 für den Maschinenführer ergonomisch optimiert sein.

Die sich in Fahrtrichtung im Gegenlauf drehende Fräswalze 20, deren Achse sich quer zur Fahrtrichtung erstreckt, ist relativ zu dem Maschinenrahmen 4 schwenkbar gelagert, so dass sie von einer Ruheposition, wie in Fig. 1 dargestellt, in eine Arbeitsposition, wie in Fig. 2 dargestellt, mit Hilfe beidseitig angeordneter Schwenkarme 42 verschwenkbar ist. Jeder Schwenkarm 42 ist an einem Ende in dem Maschinenrahmen 4 gelagert und nimmt an seinem anderen Ende die Lagerung der Fräswalze 20 auf.

Es ist auch ein Betrieb der Maschine 1 in Rückfahrrichtung möglich, wobei dann ein Gleichlauffräsen erfolgt.

Die Fräswalze 20 ist beispielsweise mit in den Zeichnungen nicht dargestellten Fräswerkzeugen versehen, um eine Bodenoberfläche 14 bearbeiten zu können.

Die Fräswalze 20 ist von einer Haube 28 umgeben, die wie aus Fig. 1 ersichtlich mit Hilfe der Schwenkarme 42 gemeinsam mit der Fräswalze 20 anhebbar ist.

In Betriebstellung, wie in Fig. 2 ersichtlich, liegt die Haube 28 auf der zu bearbeitenden Bodenoberfläche 14 auf, während die Fräswalze 20 je nach Frästiefe weiter nach unten verschwenkbar ist. Dadurch ergibt sich zwischen Haube 28 und Fräswalze 20 ein Mischraum 24 mit einem variablen, von der Frästiefe abhängigen Mischraumvolumen. Die Fräswalze 20 weist an ihrer Vorder- und Hinterkante schwenkbare Klappen 25,27 auf. Die jeweils in Fahrtrichtung vordere Klappe wird geöffnet und die in Fahrtrichtung hintere Klappe kann als Abstreifschild verwendet werden.

Die maximale Absenkung der Haube 28 wird durch eine Begrenzungseinrichtung 70 festgelegt, die beispielsweise aus zwei mit seitlichem Abstand voneinander angeordneten, vertikal durch den Maschinenrahmen 4 hindurchgeführten Gewindestangen bestehen, wobei die Begrenzung der maximal möglichen Absenkung nach unten durch Muttern auf der Gewindestange eingestellt werden kann, die auf dem Maschinenrahmen 4 aufliegen.

Die Anordnung der Begrenzungseinrichtung 70 in der Draufsicht ist aus Fig. 3 entnehmbar.

Bei einer solchen Haube 28 ist demzufolge vorgesehen, dass diese schwimmend auf der Bodenoberfläche 14 aufliegt. Alternativ kann die Haube 28, wie in dem Ausführungsbeispielen der Fign. 4 und 5 gezeigt, fest an dem Maschinenrahmen 4 befestigt sein.

In diesem Fall muss das Fahrwerk Hubsäulen 12 aufweisen, um eine Höhenverstellung der Haube mit Hilfe der Hubsäulen vornehmen zu können.

Bei den Ausführungsbeispielen der Fign. 1 bis 3 sind dagegen Hubsäulen 12 für die Räder 6,8 nicht zwingend erforderlich.

Eine Hubeinrichtung 50 für die Fräswalze 20 besteht im Einzelnen aus zwei beidseitig an den Stirnseiten der Fräswalze gelenkig befestigten Zugstangen 52, die zueinander parallel verlaufen und an einem oder zwei in dem Maschinenrahmen 4 gelagerten zweiarmigen Hebeln 54 angelenkt sind.

Der zweiarmige Hebel 54 ist mit einem Hebelarm 56 mit dem freien Ende der Zugstangen 52 gelenkig verbunden und mit dem anderen Hebelarm 58 an einer an dem Maschinenrahmen 4 befestigten Kolbenzylindereinheit 60.

Die Hebelarme 56, 58 des zweiarmigen Hebels 54 verlaufen unter einem Winkel von ca. 90 ° oder mehr zueinander. Die vorzugsweise beidseitig angeordneten zweiarmigen Hebel 54 sind untereinander über eine in dem Maschinenrahmen 4 gelagerte Kopplungseinrichtung 64, vorzugsweise eine Rohrstange drehfest miteinander verbunden, so dass bei Betätigung der mindestens einen Kolbenzylindereinheit 60 eine synchrone und parallel verlaufende Bewegung der Zugstangen 52 erfolgt. Auf diese Weise ist sichergestellt, dass sich die Hubeinrichtung beiderseits der Fräswalze 20 gleichförmig bewegt und nicht verkanten kann.

Es versteht sich, dass anstelle eines zweiarmigen Hebels 54 auch zwei drehfest mit der Kupplungseinrichtung 64 verbundene Hebel vorgesehen sein können. Die Fign. 1 und 4 zeigen zwei Varianten eines zweiarmigen Hebels.

Der Verbrennungsmotor 32 ist zwischen den Schwenkarmen 42 derart angeordnet, dass die Abtriebswelle 34, die vorzugsweise koaxial zur Kurbelwelle 40 verläuft, zugleich die Drehachse für die Schwenkarme 42, die Fräswalze 20 und die in mindestens einem Schwenkarm 42 angeordnete Kraftübertragungseinrichtung 36 bildet.

Zwischen der Abtriebswelle 34 und der Kraftübertragungseinrichtung 36 ist vorzugsweise eine Schaltkupplung angeordnet, um den Fräswalzenantrieb abkoppeln zu können. Alternativ kann auch eine Schaltkupplung in Verbindung mit einem Pumpenverteilergetriebe eingesetzt werden.

Der Verbrennungsmotor 32 ist vorzugsweise quer zur Fahrtrichtung zwischen den Schwenkarmen 42 platzsparend eingebaut.

Die Kraftübertragungseinrichtung 36 besteht vorzugsweise aus Riementrieben, wobei eine Riemenscheibe auf der Abtriebswelle 34 sitzt und eine weitere mit der Fräswalze 20 gekoppelt ist. Die Antriebsriemen werden dann noch über eine Spannrolle umgelenkt und gespannt, wie diese aus den Fig. 1 und 2 ersichtlich ist.

Die Fign. 4 und 5 zeigen ein zweites Ausführungsbeispiel, bei dem zunächst der Fahrstand 10 weiter vor den Vorderrädern 8 bzw. vor den Achsen der Vorderräder 8 angeordnet ist und dadurch in vorteilhafter Weise quer verfahrbar ist. Wie aus Fig. 5 ersichtlich kann der Fahrstand 10 auf einer Seite der Maschine, vorzugsweise der Nullseite noch über die äußere Maschinenbegrenzung hinaus herausgefahren werden.

Dies ist auch insbesondere dann von Vorteil, wenn eine Fräswalze 20 eingesetzt wird, die über die Rahmenbreite des Maschinenrahmens hinausgeht. Eine derartige Fräswalze 20 wird beispielsweise eingesetzt, wenn ungenügend tragfähige Bodenoberflächen stabilisiert werden, da in diesem Fall aufgrund des verringerten Leistungsbedarfs die wirksame Arbeitsbreite vergrößert werden kann.

Abweichend von dem Ausführungsbeispiel der Fign. 1 bis 3 ist die Haube fest an dem Maschinenrahmen 4 angelenkt, so dass eine Höhenverstellung der Haube allein durch die Hubsäulen 12 für die Räder 6 und 8 erfolgen kann.

## Patentansprüche

1. Selbstfahrende Maschine (1) zum Herstellen von Fahrbahnen durch Stabilisieren ungenügend tragfähiger Böden oder durch Recyclen von Straßendecken, mit
- einem von einem Fahrwerk (2) mit zwei Fahrwerksachsen getragenen Maschinenrahmen (4),
- einer relativ zu dem Maschinenrahmen (4) schwenkbar gelagerten Fräswalze (20), deren in Schwenkarmen (42) gelagerte Achse quer zur Fahrtrichtung verläuft,
- einer die Fräswalze (20) umgebenden Haube (28),
- einem von dem Maschinenrahmen (4) getragenen Verbrennungsmotor (32) mit mindestens einer Abtriebswelle (34) für die für den Antrieb der Fräswalze (20) benötigte Antriebsleistung,
- wobei mindestens eine mechanische Kraftübertragungseinrichtung (36) die Antriebsleistung von der Abtriebswelle (34) auf die Fräswalze (20) überträgt, und wobei der Verbrennungsmotor (32) und die Fräswalze (20) zwischen den Fahrwerksachsen angeordnet ist,
**dadurch gekennzeichnet,**
- **dass** der Verbrennungsmotor (32) ortsfest an dem Maschinenrahmen (4) zwischen den Schwenkarmen (42) angeordnet ist, und
- **dass** die mindestens eine mechanische Kraftübertragungseinrichtung (36) mit der in den Schwenkarmen (42) gelagerten Fräswalze (20) um die Achse der Abtriebswelle (34) des Verbrennungsmotors (32) schwenkbar ist.

2. Selbstfahrende Maschine nach Anspruch 1, **dadurch gekennzeichnet, dass** die Abtriebswelle (34) des Verbrennungsmotors (32) parallel oder koaxial zur Kurbelwellenachse (40) des Verbrennungsmotors (32) ist.

3. Selbstfahrende Maschine nach Anspruch 1 oder 2, **dadurch gekennzeichnet, dass** zwischen Abtriebswelle (34) und Kraftübertragungseinrichtung (36) eine Schaltkupplung oder eine mit einem Pumpenverteilergetriebe in einer Baueinheit gekoppelte Schaltkupplung angeordnet ist.

4. Selbstfahrende Maschine nach Anspruch 1 bis 3, **dadurch gekennzeichnet, dass** ein Fahrstand (10) in Fahrtrichtung vor dem Verbrennungsmotor (32) angeordnet ist.

5. Selbstfahrende Maschine nach Anspruch 4, **dadurch gekennzeichnet, dass** das Fahrwerk (2) vordere und hintere Räder (6, 8) aufweist und dass der Fahrstand (10) vor den Achsen der vorderen Räder (8) quer verschiebbar angeordnet ist.

6. Selbstfahrende Maschine nach einem der Ansprüche 1 bis 5, **dadurch gekennzeichnet, dass** mindestens einer der schwenkbar in dem Maschinenrahmen (4) gelagerten Schwenkarme (42) die Kraftübertragungseinrichtung (36) zwischen dem Verbrennungsmotor (32) und der Fräswalze (20) aufnimmt.

7. Selbstfahrende Maschine nach Anspruch 6, **dadurch gekennzeichnet, dass** die Fräswalze (20) desweiteren mit einer aus einem Gelenkgetriebe (52, 56, 58) bestehenden und an dem Maschinenrahmen (4) befestigten Hubeinrichtung (50) gekoppelt ist.

8. Selbstfahrende Maschine nach Anspruch 7, **dadurch gekennzeichnet, dass** die Fräswalze (20) an beiden Stirnseiten mit einer Hubeinrichtung (50) gekoppelt ist, wobei die Bewegung beider Hubeinrichtungen synchronisiert ist.

9. Selbstfahrende Maschine nach Anspruch 7 oder 8, **dadurch gekennzeichnet, dass** die Hubeinrichtung (50) zwei parallel zueinander verlaufende Zugstangen (52) aufweist, die beiderseits der Fräswalze (20) gelenkig befestigt sind.

10. Selbstfahrende Maschine nach Anspruch 9, **dadurch gekennzeichnet, dass** die Hubeinrichtung (50) mindestens einen zweiarmigen Hebel (54) aufweist, dessen ein Hebelarm (56) mit dem freien Ende der Zugstangen (52) verbunden ist und dessen anderer Hebelarm (58) mit einer an dem Maschinenrahmen (4) befestigten Kolben-Zylindereinheit (60) gelenkig gekoppelt ist.

11. Selbstfahrende Maschine nach Anspruch 10, **dadurch gekennzeichnet, dass** für jede Zugstange (52) ein zweiarmiger Hebel (54) vorgesehen ist , und dass beide Hebel (54) durch eine parallel zur Achse der Fräswalze (20) verlaufende, in dem Maschinenrahmen (4) gelagerte Kopplungseinrichtung (64) drehfest miteinander verbunden sind.

12. Selbstfahrende Maschine nach einem der Ansprüche 6 bis 11, **dadurch gekennzeichnet, dass** der Verbrennungsmotor (32) zwischen vorderen und hinteren Rädern (6, 8) des Fahrwerks (2) in dem Maschinenrahmen (4) gelagert ist.

## Claims

1. Automotive machine (1) for producing carriageways by stabilizing insufficiently stable soils or by recycling road surfaces, with
- a machine chassis (4) supported by a running gear (2) having two running gear axles,
- a milling drum (20) mounted to pivot in relation to the machine chassis (4), the shaft of which is mounted in pivoting arms (42) and runs transversely to the direction of travel,
- a cover (28) surrounding the milling drum (20),
- a combustion engine (32) supported by the machine chassis (4) with at least one output shaft (34) for the drive power required for driving the milling drum (20),
- whereby at least one mechanical power transmission device (36) transfers the drive power from the output shaft (34) to the milling drum (20), and whereby said combustion engine (32) and the milling drum (20) are arranged between the running gear axles,
**characterized in that,**
- the combustion engine (32) is arranged in a fixed manner at the machine chassis (4) between the pivoting arms (42), and
- that the at least one mechanical power transmission device (36), together with the milling drum (20) mounted in the pivoting arms (42), can be pivoted about the axis of the output shaft (34) of the combustion engine (32).

2. Automotive machine in accordance with claim 1, **characterized in that** the output shaft (34) of the combustion engine (32) is parallel to or coaxial with the crankshaft axle (40) of the combustion engine (32).

3. Automotive machine in accordance with claims 1 or 2, **characterized in that** a clutch or a clutch coupled to a pump transfer gearbox in a physical unit is arranged between the output shaft (34) and the power transmission device (36).

4. Automotive machine in accordance with claims 1 to 3, **characterized in that** an operator's platform (10) is arranged in front of the combustion engine (32) in the direction of travel.

5. Automotive machine in accordance with claim 4, **characterized in that** the running gear (2) shows front and rear wheels (6, 8) and that the operator's platform (10) is arranged in a transversely movable manner in front of the axles of the front wheels (8).

6. Automotive machine in accordance with one of the claims 1 to 5, **characterized in that** at least one of the pivoting arms (42) mounted to pivot in the machine chassis (4) receives the power transmission device (36) between the combustion engine (32) and the milling drum (20).

7. Automotive machine in accordance with claim 6, **characterized in that** the milling drum (20) is additionally coupled to a lifting device (50) that consists of a link mechanism (52, 56, 58) and is attached to the machine chassis (4).

8. Automotive machine in accordance with claim 7, **characterized in that** the milling drum (20) is coupled to a lifting device (50) on both front ends, whereby the movement of both lifting devices is synchronized.

9. Automotive machine in accordance with claim 7 or 8, **characterized in that** the lifting device (50) shows two pull rods (52) running parallel to each other, which are flexibly mounted on both sides of the milling drum (20).

10. Automotive machine in accordance with claim 9, **characterized in that** the lifting device (50) shows at least one two-armed lever (54), the one lever arm (56) of which is connected to the free end of the pull rods (52) and the other lever arm (58) of which is flexibly coupled to a piston cylinder unit (60) attached to the machine chassis (4).

11. Automotive machine in accordance with claim 10, **characterized in that** one two-armed lever (54) is intended for each pull rod (52) and that both levers (54) are connected to each other in a non-rotatable manner by a coupling device (64) that runs parallel to the shaft of the milling drum (20) and is mounted in the machine chassis (4).

12. Automotive machine in accordance with one of the claims 6 to 11, **characterized in that** the combustion engine (32) is mounted between the front and rear wheels (6, 8) of the running gear (2) in the machine chassis (4).

## Revendications

1. Machine automotrice (1) servant à réaliser des voies de circulation par stabilisation des terrains de pauvre solidité ou par recyclage des revêtements routiers, comprenant
- un bâti de machine (4) supporté par un châssis (2) avec deux axes de châssis,
- un tambour de fraise (20) supporté de manière pivotable par rapport audit bâti de machine (4), l'axe du tambour, supporté dans bras pivotant (42), s'étendant transversalement à la direction de marche,
- un capot (28) entourant le tambour de fraise (20),
- un moteur à combustion interne (32) supporté par ledit bâti de machine (4), comprenant au moins un arbre de sortie (34) pour la puissance motrice nécessaire pour entrainer ledit tambour de fraise (20),
- au moins un moyen de transmission de force mécanique (36) transmettant la puissance motrice de l'arbre de sortie (34) au tambour de fraise (20), et ledit moteur à combustion interne (32) et le tambour de fraise (20) étant disposés entre les axes du châssis.
**caractérisée en ce que**
- ledit moteur à combustion interne (32) est disposé de manière fixe sur ledit bâti de machine (4) entre les bras pivotants (42), et
- ledit au moins un moyen de transmission de force mécanique (36) est apte à être pivoté, conjointement avec ledit tambour de fraise (20) supporté dans lesdits bras pivotants (42), autour de l'axe dudit arbre de sortie (34) dudit moteur à combustion interne (32).

2. Machine automotrice selon la revendication 1, **caractérisée en ce que** l'arbre de sortie (34) dudit moteur à combustion interne (32) est parallèle ou coaxial à l'axe du vilebrequin (40) dudit moteur à combustion interne (32).

3. Machine automotrice selon la revendication 1 ou 2, **caractérisée en ce qu'**un embrayage, ou un embrayage couplé avec un engrenage de distribution de pompe dans une unité structurelle, est disposé entre ledit arbre de sortie (34) et le moyen de transmission de force (36).

4. Machine automotrice selon les revendications 1 à 3, **caractérisée en ce qu'**un poste de contrôle de marche (10) est disposé avant ledit moteur à combustion interne (32), vu dans la direction de marche.

5. Machine automotrice selon la revendication 4, **caractérisée en ce que** ledit châssis (2) comprend des roues avant et arrière (6, 8), et que le poste de contrôle de marche (10) est disposé avant les axes des roues avants (8) de manière déplaçable dans la direction transversale.

6. Machine automotrice selon l'une quelconque des revendications 1 à 5, **caractérisée en ce qu'**au moins un des bras pivotants (42) supportés de manière pivotable dans le bâti de machine (4) reçoit le moyen de transmission de force (36) entre ledit moteur à combustion interne (32) et le tambour de fraise (20).

7. Machine automotrice selon la revendication 6, **caractérisée en ce que** le tambour de fraise (20) est en outre couplé à un moyen de levage (50) formé par un mécanisme articulé (52, 56, 58) et monté au bâti de machine (4).

8. Machine automotrice selon la revendication 7, **caractérisée en ce que** les deux fronts du tambour de fraise (20) sont couplés à un moyen de levage (50), le mouvement des deux moyens de levage étant synchronisé.

9. Machine automotrice selon la revendication 7 ou 8, **caractérisée en ce que** le moyen de levage (50) comprend deux tiges de traction (52) en parallèle, qui sont montées de manière articulée de part et d'autre du tambour de fraise (20).

10. Machine automotrice selon la revendication 9, **caractérisée en ce que** le moyen de levage (50) comprend au moins un levier (54) à deux bras, dont l'un bras de levier (56) est raccordé à l'extrémité libre des tiges de traction (52) et dont l'autre bras de levier (58) est couplé de manière articulée à une unité piston-cylindre (60) montée au bâti de machine (4).

11. Machine automotrice selon la revendication 10, **caractérisée en ce qu'**un levier à deux bras (54) est prévu pour chaque tige de traction (52) et que les deux leviers (54) sont liés en rotation par un moyen de couplage (64) en parallèle à l'axe du tambour de fraise (20) et supporté dans le bâti de machine (4).

12. Machine automotrice selon l'une quelconque des revendications 6 à 11, **caractérisée en ce que** le moteur à combustion interne (32) est supporté dans le bâti de machine (4) entre les roues avant et arrière (6, 8) dudit châssis (2).
